# EUROPÄISCHE PATENTSCHRIFT

(11) **EP 1 801 058 B1**
(45) Veröffentlichungstag und Bekanntmachung des Hinweises auf die Patenterteilung: **29.02.2012**
(21) Anmeldenummer: 06023183.4
(22) Anmeldetag: 08.11.2006
(51) Int. Cl.: B65H 19/18, B65H 26/02

(54) **Splice-Vorrichtung und Verfahren zum Splicen von Material-Bahnen**
Splicing device and method for the splicing of material webs
Dispositif de raccordement et méthode pour le raccordement de bandes de matériau

(30) Priorität: 21.12.2005 DE 102005061710
(43) Veröffentlichungstag der Anmeldung: 27.06.2007
(73) Patentinhaber: BHS Corrugated Maschinen-und Anlagenbau GmbH, 92729 Weiherhammer (DE)
(72) Erfinder: Michler, Peter, 92706 Luhe-Wildenau (DE); Gnan, Alfons, 92249 Vilseck (DE); Helgert, Achim, 92697 Georgenberg (DE); Titz, Felix, 92729 Weiherhammer (DE)
(74) Vertreter: Rau, Albrecht

(56) Entgegenhaltungen:
- DE-A1- 2 627 103
- DE-A1- 2 644 298
- US-A- 4 100 012

## Beschreibung

Die Erfindung betrifft eine Splice-Vorrichtung und ein Verfahren zum Splicen von Material-Bahnen, insbesondere von Papier-Bahnen zur Herstellung von einer Wellpappe-Bahn in einer Wellpappe-Anlage.

Bekannte Splice-Vorrichtungen verbinden eine zu Ende gehende erste Material-Bahn mit einer neuen zweiten Material-Bahn. An einer Verbindungsstelle im Bereich des Bahnendes der ersten Material-Bahn wird diese mit dem Bahnanfang der zweiten Material-Bahn verklebt, wobei der vor der Verbindungsstelle verbleibende Teil der ersten Material-Bahn beim Verbinden abgetrennt wird. Dieser Vorgang wird in der Fachsprache als Splicen und eine entsprechende Vorrichtung als Splice-Vorrichtung bezeichnet.

Auch bei einem ungewollten Abriss einer Material-Bahn beim Abrollen von einer Material-Rolle muss ein Splicen der Material-Bahnen erfolgen. Zum Detektieren eines Abrisses einer Material-Bahn weisen bekannte Splice-Vorrichtungen Lichtschranken auf, die bei einem Abriss das Splicen der Material-Bahnen einleiten. Nachteilig bei derartigen Splice-Vorrichtungen ist der apparative Aufwand, der zum Detektieren eines Abrisses einer Material-Bahn erforderlich ist.

Derartige Splice-Vorrichtungen und Verfahren werden z.B. in DE 27 49 935 A1 und DE 26 27 103 A1 offenbart.

Der Erfindung liegt die Aufgabe zugrunde, eine Splice-Vorrichtung und ein Verfahren zum Splicen von Material-Bahnen zu schaffen, die ein einfaches Detektieren eines Abrisses einer Material-Bahn und ein einfaches Einleiten des Splicens der Material-Bahnen ermöglichen.

Diese Aufgabe wird durch die Merkmale der unabhängigen Ansprüche 1 und 8 gelöst. Der Kern der Erfindung besteht darin, dass mittels der mindestens einen Mess-Einrichtung zumindest eine zu der Bahnspannung der endlosen Material-Bahn korrespondierende Messgröße messbar ist, wobei diese Messgröße zum Detektieren einer Abweichung der Bahnspannung von einem Bahnspannungs-Sollwert der mindestens einen elektronischen Steuer-Einrichtung zugeführt wird. Überschreitet die detektierte Abweichung betragsmäßig eine maximal zulässige Abweichung, so erkennt die elektronische Steuer-Einrichtung einen Abriss der abrollenden Material-Bahn und führt mindestens eine Betriebszustands-Änderung mindestens einer Bearbeitungs-Einrichtung der Material-Bahnen herbei. Die mindestens eine Steuer-Einrichtung leitet somit mittels der zu der Bahnspannung korrespondierenden Messgröße die mindestens eine Betriebszustands-Änderung ein, wobei die mindestens eine Mess-Einrichtung ohnehin zum Einstellen der Bahnspannung der endlosen Material-Bahn in der Splice-Vorrichtung vorhanden ist und somit keine weiteren Mess-Einrichtungen zum Detektieren von einem Abriss, wie beispielsweise Lichtschranken, erforderlich sind.

Weitere vorteilhafte Ausgestaltungen der Erfindung ergeben sich aus den Unteransprüchen.

Zusätzliche Merkmale und Einzelheiten der Erfindung ergeben sich aus der Beschreibung eines Ausführungsbeispiels anhand der Zeichnung.

Die Figur zeigt eine schematische Seitenansicht einer Splice-Vorrichtung zum Splicen von Material-Bahnen.

Eine Splice-Vorrichtung 1 weist ein Grundgestell 2 mit einem Grundgestell-Sockel 3, einem Grundgestell-Ständer 4 und einem Grundgestell-Träger 5 auf. Der Grundgestell-Sockel 3 ist am Boden 6 befestigt. An den Grundgestell-Sockel 3 ist der Grundgestell-Ständer 4 einteilig angeformt, wobei sich dieser im Wesentlichen senkrecht zu dem Boden 6 erstreckt. Der Grundgestell-Träger 5 ist an einem dem Grundgestell-Sockel 3 gegenüberliegenden Ende des Grundgestell-Ständers 4 befestigt und erstreckt sich im Wesentlichen parallel zu dem Boden 6.

Ausgehend von dem Grundgestell-Sockel 3 erstrecken sich eine erste Abroll-Einrichtung 7 und eine zweite Abroll-Einrichtung 8, die einteilig an dem Grundgestell-Sockel 3 angeformt und relativ zu dem Grundgestell-Ständer 4 gegenüberliegend angeordnet sind. Die erste Abroll-Einrichtung 7 dient zum Abrollen einer ersten Material-Bahn 9 von einer ersten Material-Rolle 10, wohingegen die zweite Abroll-Einrichtung 8 zum Abrollen einer zweiten Material-Bahn 11 von einer zweiten Material-Rolle 12 dient.

Die erste Abroll-Einrichtung 7 weist zur Aufnahme der ersten Material-Rolle 10 eine Aufnahme-Walze 13 auf, die durch eine mittige Öffnung der ersten Material-Rolle 10 geführt und zwischen zwei parallel zueinander verlaufenden Halte-Armen 14 drehbar um eine Drehachse 15 gelagert ist. Die Halte-Arme 14 weisen jeweils einen schräg zu dem Boden 6 verlaufenden und einteilig an dem Grundgestell-Sockel 3 angeformten ersten Halte-Arm-Abschnitt 16 und einen daran anschließenden im Wesentlichen parallel zu dem Boden 6 verlaufenden zweiten Halte-Arm-Abschnitt 17 auf. Die Aufnahme-Walze 13 ist an einem dem ersten Halte-Arm-Abschnitt 16 gegenüberliegenden, freien Ende des zweiten Halte-Arm-Abschnitts 17 angeordnet. Die zweite Abroll-Einrichtung 8 ist entsprechend der ersten Abroll-Einrichtung 7 ausgebildet, wobei die Drehachsen 15 der Abroll-Einrichtungen 7, 8 parallel zueinander verlaufen.

Die Material-Bahnen 9, 11 werden jeweils über eine Zuführ-Walze 18 einer Schneide- und Verbinde-Einrichtung 19 zugeführt. Die Zuführ-Walzen 18 sind drehbar an Walzen-Armen 20 angeordnet, die schwenkbar mit dem Grundgestell-Träger 5 verbunden sind.

Die Schneide- und Verbinde-Einrichtung 19 dient zum Herstellen einer endlosen Material-Bahn 21 aus den Material-Bahnen 9, 11. Nachfolgend wird die erste Material-Bahn 9 und/oder die zweite Material-Bahn 11 nach der Schneide- und Verbinde-Einrichtung 19 als endlose Material-Bahn 21 bezeichnet.

Die Schneide- und Verbinde-Einrichtung 19 weist mehrere Bearbeitungs-Walzen 22 auf, die derart ausgebildet und betätigbar sind, dass die Material-Bahnen 9, 11 miteinander verklebbar sind. Weiterhin weist die Schneide- und Verbinde-Einrichtung 19 mehrere Schneid-Messer 23 auf, die derart ausgebildet und betätigbar sind, dass die Material-Bahnen 9, 11 beliebig durchtrennbar sind. Die Figur zeigt die Schneide- und Verbinde-Einrichtung 19 in einem nicht aktiven Zustand. In diesem Zustand wird die erste Material-Bahn 9 lediglich durch die Bearbeitungs-Walzen 22 hindurchgeführt, wohingegen die zweite Material-Bahn 11 von den Bearbeitungs-Walzen 22 in einer Wartestellung gehalten wird, so dass diese bei Bedarf mit der ersten Material-Bahn 9 zu der endlosen Material-Bahn 21 verbindbar ist.

Der Schneide- und Verbinde-Einrichtung 19 ist eine erste Umlenk-Walze 24 nachgeordnet, die im Bereich der zweiten Material-Rolle 12 drehbar an dem Grundgestell-Träger 5 gelagert ist, wobei die Material-Bahn 21 zur Umlenkung um diese geführt ist. Der ersten Umlenk-Walze 24 ist eine zweite Umlenk-Walze 25 nachgeordnet, die drehbar an einem Schlitten 26 gelagert ist. Der Schlitten 26 ist im Bereich eines dem Grundgestell-Ständer 4 gegenüberliegenden Endes des Grundgestell-Trägers 5 angeordnet, wobei der Schlitten 26 entlang einer parallel zu dem Boden 6 verlaufenden Verlagerungs-Richtung 27 in einer Schlitten-Führung 28 verlagerbar ist. Die Schlitten-Führung 28 erstreckt sich im Wesentlichen entlang des gesamten Grundgestell-Trägers 5, wobei der Schlitten 26 zwischen einer ersten End-Position und einer zweiten End-Position verlagerbar ist. In der ersten End-Position ist der Schlitten 26 einem Auslauf 29 der Material-Bahn 21 zugewandt, wohingegen der Schlitten 26 in der zweiten End-Position dem Auslauf 29 abgewandt ist. Die Figur zeigt den Schlitten 26 in der zweiten End-Position. Zur Umlenkung der Material-Bahn 21 im Bereich des Auslaufs 29 ist eine dritte Umlenk-Walze 30 drehbar an dem Grundgestell-Träger 5 angeordnet. Der dritten Umlenk-Walze 30 ist eine vierte Umlenk-Walze 31 nachgeordnet, die zwischen der zweiten und dritten Umlenk-Walze 25, 30 am Schlitten 26 drehbar gelagert ist.

Zum Verlagern des Schlittens 26 entlang der Schlitten-Führung 28 sind an dem Schlitten 26 nicht dargestellte Rollen drehbar gelagert. Das Verlagern des Schlittens 26 erfolgt mittels einer elektrischen Antriebs-Einrichtung 32. Die Antriebs-Einrichtung 32 weist zum Antreiben des Schlittens 26 einen Servo-Motor 33 auf, der über eine Leitung 34 mit einer Leistungselektronik 35 in Verbindung steht. Der Servo-Motor 33 kann als AC-Servo-Motor oder als DC-Servo-Motor ausgebildet sein, wobei die Leistungselektronik 35 entsprechend angepasst sein muss. Der Servo-Motor 33 ist an dem Grundgestell-Träger 5 befestigt und in drehmomentübertragender Weise mit einer der Rollen verbunden.

Die Antriebs-Einrichtung 32 steht in Signalverbindung mit einer elektronischen Steuer-Einrichtung 36, die zur Ansteuerung der Antriebs-Einrichtung 32 einen Servo-Regler 37 aufweist. Der Servo-Regler 37 dient zur Einregelung einer gewünschten Regelgröße des Servo-Motors 33.

Die Steuer-Einrichtung 36 steht über eine Signalleitung 38 mit einer Mess-Einrichtung 39 in Signalverbindung, wobei die Mess-Einrichtung 39 zum Messen einer Messgröße dient, die zu einer Bahnspannung der endlosen Material-Bahn 21 korrespondiert. Die Mess-Einrichtung 39 ist unmittelbar an der Antriebs-Einrichtung 32 angeordnet und derart ausgebildet, dass als Messgröße eine den Zustand der mindestens einen Antriebs-Einrichtung 32 charakterisierende Größe messbar ist. Die Messgröße stellt somit eine den Zustand der Antriebs-Einrichtung 32 charakterisierende Größe dar, die gleichzeitig eine Bestimmung der Bahnspannung oder einer der Bahnspannung entsprechenden Größe ermöglicht. In der Figur ist die Mess-Einrichtung 39 eine Strom-Mess-Einrichtung, mittels der als Messgröße ein Strom der Antriebs-Einrichtung 32 messbar ist. Der von der Antriebs-Einrichtung 32 aufgenommene Strom entspricht dem aufgebrachten Drehmoment des Servo-Motors 33, das zum Halten des Schlittens 26 in der zweiten End-Position mit einer gewünschten Bahnspannung der Material-Bahn 21 erforderlich ist.

Alternativ kann die Mess-Einrichtung 39 als Spannungs-Mess-Einrichtung ausgebildet sein, mittels der als Messgröße eine Spannung der Antriebs-Einrichtung 32 messbar ist. Die Spannung entspricht einer Drehzahl des Servo-Motors 33. Weiterhin kann die Mess-Einrichtung 39 als Drehzahl-Mess-Einrichtung ausgebildet sein, mittels der als Messgröße eine Drehzahl der Antriebs-Einrichtung 32 messbar ist. Beispielsweise sind als Drehzahl-Mess-Einrichtungen bekannte Resolver oder Inkrementalgeber einsetzbar. Alternativ zu den beschriebenen Mess-Einrichtungen 39 können auch mechanische Mess-Einrichtungen, wie beispielsweise Mess-Dosen an einer der Umlenk-Walzen oder eine Tänzer-Walze verwendet werden.

In der Figur ist ein durchgehender Riss 40 in der ersten Material-Bahn 9 zwischen der ersten Material-Rolle 10 und der Umlenk-Walze 18 dargestellt, der zu einem Abriss der Material-Bahn 9 führt. Zur Detektion des Abrisses ist die Steuer-Einrichtung 36 derart ausgebildet, dass mittels der zu der Bahnspannung korrespondierenden Messgröße eine Abweichung der Bahnspannung von einem Bahnspannungs-Sollwert detektierbar ist und bei einer betragsmäßigen Überschreitung einer maximal zulässigen Abweichung durch die detektierte Abweichung die Schneide- und Verbinde-Einrichtung 19 ansteuerbar ist.

Nachfolgend wird die Funktionsweise der Splice-Vorrichtung 1 beschrieben. Die erste Material-Bahn 9 wird von der ersten Material-Rolle 10 abgerollt und über die Zuführ-Walze 18 durch die Schneide- und Verbinde-Einrichtung 19 geführt. Die Bahnspannung der endlosen Material-Bahn 21 wird mittels Abroll-Bremsen der ersten Abroll-Einrichtung 7 eingestellt, wobei die Abroll-Bremsen von der Steuer-Einrichtung 36 gesteuert werden. Nach der Schneide- und Verbinde-Einrichtung 19 wird die als endlose Material-Bahn 21 bezeichnete erste Material-Bahn 9 mittels der ersten Umlenk-Walze 24 um 180° umgelenkt und zu der zweiten Umlenk-Walze 25 geführt, wo die endlose Material-Bahn 21 erneut um 180° umgelenkt wird. Anschließend wird die Material-Bahn 21 zu der dritten Umlenk-Walze 30 geführt, wo diese erneut umgelenkt und zur vierten Umlenk-Walze 31 zurückgeführt wird. Nach einem nochmaligen Umlenken wird die endlose Material-Bahn 21 zum Auslauf 29 geführt, wo diese die Splice-Vorrichtung 1 zur Herstellung von Wellpappe verlässt. Der Schlitten 26 befindet sich in der zweiten End-Position, so dass die Material-Bahn 21 zwischen den Umlenk-Walzen 24, 25, 30, 31 Schleifen ausbildet. Der Schlitten 26 wird gegen die Bahnspannung der Material-Bahn 21 mittels der Antriebs-Einrichtung 32 in der zweiten End-Position gehalten. Die zweite Material-Bahn 11 ist teilweise von der zweiten Material-Rolle 12 abgerollt und befindet sich in der Schneide- und Verbinde-Einrichtung 19 in einer Warteposition.

Aufgrund des stetigen Abrollens der ersten Material-Bahn 9 geht die erste Material-Rolle 10 nach einer bestimmten Zeit zu Ende, so dass die zweite Material-Bahn 11 mit der ersten Material-Bahn 9 verbunden werden muss. Aufgrund der bekannten Länge der ersten Material-Bahn 9 erkennt die Steuer-Einrichtung 36, wann die erste Material-Rolle 10 zu Ende geht. Bevor dies eintritt, steuert die Steuer-Einrichtung 36 die Schneide- und Verbinde-Einrichtung 19 sowie die Antriebs-Einrichtung 32 an. Die erste Material-Bahn 9 wird zum Stillstand gebracht, wobei durch das Verlagern des Schlittens 26 von der zweiten End-Position in die erste End-Position die von der Material-Bahn 21 gebildeten Schleifen aufgelöst werden und die Material-Bahn 21 weiterhin die Splice-Vorrichtung 1 verlässt. Dadurch, dass die erste Material-Bahn 9 in der Schneide- und Verbinde-Einrichtung 19 ruht, ist ein Verbinden von dieser mit der zweiten Material-Bahn 11 möglich. Die zweite Material-Bahn 11 wird mittels der Bearbeitungs-Walzen 22 mit der ersten Material-Bahn 9 an einer Verklebestelle verklebt, wobei die erste Material-Bahn 9 von der Material-Bahn 21 mittels der Schneid-Messer 23 abgetrennt wird. Die zweite Material-Bahn 11 wird nun von der zweiten Material-Rolle 12 abgerollt, wobei während des Abrollens der Schlitten 26 zur Bildung von Schleifen der Material-Bahn 21 mittels der Antriebs-Einrichtung 32 von der ersten End-Position in die zweite End-Position verlagert wird. Während des Abrollens der zweiten Material-Rolle 12 wird weiterhin eine neue Material-Rolle in der ersten Abroll-Einrichtung 7 angeordnet.

Im Unterschied zu dem oben beschriebenen Splicen der Material-Bahnen 9, 11 ist bei einem zufälligen Abriss der ersten Material-Bahn 9 nicht bekannt, wann diese endet. Zum Erkennen eines Abrisses wird mittels der Mess-Einrichtung 39 ständig eine zu der Bahnspannung korrespondierende Messgröße gemessen. Als Messgröße wird im vorliegenden Ausführungsbeispiel ein Strom der Antriebs-Einrichtung 32 gemessen, der dem Drehmoment des Servo-Motors 33 entspricht, das zum Halten des Schlittens 26 gegen die in Verlagerungs-Richtung 27 wirkende Bahnspannung erforderlich ist. Durch einen Riss 40 in der ersten Material-Bahn 9 nimmt die Bahnspannung der Material-Bahn 21 ab, wodurch das von dem Servo-Motor 33 aufzubringende Drehmoment ebenfalls abnimmt. Die Mess-Einrichtung 39 misst eine dem Drehmoment entsprechende Abnahme des Stroms. Die Steuer-Einrichtung 36 stellt die Abnahme des Stroms anhand von Messwerten fest und detektiert eine Abweichung der Bahnspannung von einem Bahnspannungs-Sollwert. Dabei kann in der Steuer-Einrichtung 36 entweder die Bahnspannung berechnet oder eine der Bahnspannung entsprechende Größe berechnet werden. Überschreitet die detektierte Abweichung betragsmäßig eine maximal zulässige Abweichung, so erkennt die Steuer-Einrichtung 36 einen Abriss der ersten Material-Bahn 9 und führt eine Betriebszustands-Änderung einer den Abroll-Einrichtungen 7, 8 nachgeordneten Bearbeitungs-Einrichtung herbei. Beispielsweise steuert die Steuer-Einrichtung 36 die Schneide- und Verbinde-Einrichtung 19 sowie die Antriebs-Einrichtung 32 in bereits beschriebener Weise an. Zum Auf rechterhalten der endlosen Material-Bahn 21 wird die zweite Material-Bahn 11 dann in der bereits beschriebenen Weise mit der ersten Material-Bahn 9 verbunden. Alternativ oder zusätzlich kann die Steuer-Einrichtung 36 eine Betriebszustands-Änderung derart herbeiführen, dass eine der Splice-Vorrichtung 1 nachgeordnete Bearbeitungs-Einrichtung zur Herstellung von Wellpappe deaktiviert wird.

Wird als Mess-Einrichtung 39 eine Spannungs-Mess-Einrichtung oder eine Drehzahl-Mess-Einrichtung verwendet, so detektiert die Steuer-Einrichtung 36 aufgrund der stark absinkenden Bahnspannung nach einem Abriss der ersten Material-Bahn 9 eine kurzzeitige Bewegung des Schlittens 26 und des Servo-Motors 33. Eine derartige Bewegung kann unmittelbar mittels der Drehzahl-Mess-Einrichtung oder anhand der mittels der Spannungs-Mess-Einrichtung gemessenen Spannung detektiert werden.

Dadurch, dass zur Detektion eines Risses 40 und in Folge dessen einer Abweichung der Bahnspannung von einem Bahnspannungs-Sollwert eine Mess-Einrichtung 39 verwendet wird, die ohnehin zum Messen der Bahnspannung mittels der an dem Schlitten 26 angeordneten zweiten Umlenk-Walze 25 und zum Halten des Schlittens 26 vorhanden ist, sind keine zusätzlichen Mess-Einrichtungen erforderlich. Durch eine entsprechende Ausgestaltung der Steuer-Einrichtung 36 wird eine mittels der Mess-Einrichtung 39 gemessenen Messgröße derart verarbeitet, dass mittels dieser ein Abriss der Material-Bahnen 9, 11 einfach erkennbar und ein Splicen der Material-Bahnen 9, 11 einfach einleitbar ist.

## Patentansprüche

1. Splice-Vorrichtung zum Splicen von Material-Bahnen, mit
a. einer ersten Abroll-Einrichtung (7) zum Abrollen einer ersten Material-Bahn (9) von einer ersten Material-Rolle (10),
b. mindestens einer zweiten Abroll-Einrichtung (8) zum Abrollen einer zweiten Material-Bahn (11) von einer zweiten Material-Rolle (12),
c. einer Schneide- und Verbinde-Einrichtung (19) zum Verbinden der Material-Bahnen (9, 11) zu einer endlosen Material-Bahn (21),
d. mindestens einer drehbar gelagerten und verlagerbaren Umlenk-Walze (25) zum Umlenken der endlosen Material-Bahn (21),
e. mindestens einer Antriebs-Einrichtung (32) zum Verlagern der mindestens einen Umlenk-Walze (25),
f. mindestens einer Mess-Einrichtung (39) zum Messen zumindest einer zu einer Bahnspannung der endlosen Material-Bahn (21) korrespondierenden Messgröße, und
g. mindestens einer Steuer-Einrichtung (36), wobei diese derart ausgebildet ist, dass
i. mittels der zu der Bahnspannung korrespondierenden Messgröße eine Abweichung der Bahnspannung von einem Bahnspannungs-Sollwert detektierbar ist, **dadurch gekennzeichnet dass**
ii. bei einer betragsmäßigen Überschreitung einer maximal zulässigen Abweichung mindestens eine Betriebszustands-Änderung mindestens einer den Abroll-Einrichtungen (7, 8) nachgeordneten Bearbeitungs-Einrichtung mindestens einer Material-Bahn (9, 11, 21) herbeiführbar ist, und
h. wobei die mindestens eine herbeiführbare Betriebszustands-Änderung ein Ansteuern der Schneide- und Verbinde-Einrichtung (19) zum Verbinden der Material-Bahnen (9, 11) ist.

2. Splice-Vorrichtung nach Anspruch 1, **dadurch gekennzeichnet, dass** die mindestens eine herbeiführbare Betriebszustands-Änderung ein Deaktivieren der mindestens einen Bearbeitungs-Einrichtung ist.

3. Splice-Vorrichtung nach einem der Ansprüche 1 bis 2, **dadurch gekennzeichnet, dass** die mindestens eine Mess-Einrichtung (39) an der mindestens einen Antriebs-Einrichtung (32) angeordnet ist.

4. Splice-Vornchtung nach einem der Ansprüche 1 bis 3, **dadurch gekennzeichnet, dass** die mindestens eine Mess-Einrichtung (39) derart ausgebildet ist, dass als Messgröße eine den Zustand der mindestens einen Antriebs-Einrichtung (32) charakterisierende Größe messbar ist.

5. Splice-Vorrichtung nach Anspruch 4, **dadurch gekennzeichnet, dass** die mindestens eine Mess-Einrichtung (39) eine Strom-Mess-Einrichtung und die Messgröße ein Strom der mindestens einen Antriebs-Einrichtung (32) ist.

6. Splice-Vorrichtung nach Anspruch 4 oder 5, **dadurch gekennzeichnet, dass** die mindestens eine Mess-Einrichtung (39) eine Spannungs-Mess-Einrichtung und die Messgröße eine Spannung der mindestens einen Antriebs-Einrichtung (32) ist.

7. Splice-Vorrichtung nach einem der Ansprüche 4 bis 6, **dadurch gekennzeichnet, dass** die mindestens eine Mess-Einrichtung (39) eine Drehzahl-Mess-Einrichtung und die Messgröße eine Drehzahl der mindestens einen Antriebs-Einrichtung (32) ist.

8. Verfahren zum Splicen von Material-Bahnen, mit den Schritten:
a. Bereitstellen einer ersten Material-Rolle (10) mit einer ersten Material-Bahn (9) und mindestens einer zweiten Material-Rolle (12) mit einer zweiten Material-Bahn (11),
b. Abrollen der zu einer endlosen Material-Bahn (21) verbindbaren ersten Material-Bahn (9) von der ersten Material-Rolle (10),
c. Messen zumindest einer zu einer Bahnspannung der endlosen Material-Bahn (21) korrespondierenden Messgröße mittels mindestens einer Mess-Einrichtung (39),
d. Detektieren einer Abweichung der Bahnspannung von einem Bahnspannungs-Sollwert mittels der zu der Bahnspannung korrespondierenden Messgröße in einer elektronischen Steuer-Einrichtung (36), **gekennzeichnet durch**
e. Herbeiführen mindestens einer Betriebszustands-Änderung mindestens einer der ersten Material-Rolle (10) nachgeordneten Bearbeitungs-Einrichtung mindestens einer Material-Bahn (9, 11, 21), wenn eine maximal zulässige Abweichung betragsmäßig überschritten wird, wobei die mindestens eine Betriebszustands-Änderung die Schritte umfasst:
f. Ansteuern einer Schneide- und Verbinde-Einrichtung (19) zum Verbinden der Material-Bahnen (9, 11) zu der endlosen Material-Bahn (21) mittels der Steuer-Einrichtung (36),
g. Verbinden der zweiten Material-Bahn (11) mit der ersten Material-Bahn (9) zu der endlosen Material-Bahn (21) mittels der Schneide- und Verbinde-Einrichtung (19), und
h. Abrollen der zweiten Material-Bahn (11) von der zweiten Material-Rolle (12).

9. Verfahren nach Anspruch 8, **dadurch gekennzeichnet, dass** die mindestens eine Betriebszustands-Änderung ein Deaktivieren der mindestens einen Bearbeitungs-Einrichtung umfasst.

## Claims

1. Splicing device for splicing material webs comprising
a. a first roll-off device (7) for rolling a first material web (9) off a first material roll (10),
b. at least one second roll-off device (8) for rolling a second material web (11) off a second material roll (12),
c. a cutting and joining device (19) for joining the material webs (9, 11) to form an endless material web (21),
d. at least one rotatably mounted and displaceable deflecting roller (25) for diverting the endless material web (21),
e. at least one drive device (32) for displacing the at least one diverting roller (25),
f. at least one measuring device (39) for measuring at least one measurement value corresponding to the web tension of the endless material web (21) and
g. at least one control device (36), wherein the latter is designed such that
i. by means of the measurement value corresponding to the web tension a deviation of the web tension from a desired value for the web tension can be detected, **characterised in that**
ii. on exceeding the amount of the maximum permissible deviation at least one change in the operating state of at least one processing device arranged downstream of the roll-off devices (7, 8) of at least one material web (9, 11, 21) can be performed, and
h. wherein the at least one possible change in operating state is driving the cutting and joining device (19) to join the material webs (9, 11).

2. Splicing device according to claim 1, **characterised in that** the at least one possible change in the operating state is deactivating the at least one processing device.

3. Splicing device according to any one of claims 1 to 2, **characterised in that** the at least one measuring device (39) is arranged on the at least one drive device (32).

4. Splicing device according to any one of claims 1 to 3, **characterised in that** the at least one measuring device (39) is designed such that as the measurement value a variable characterising the state of the at least one drive device (32) can be measured.

5. Splicing device according to claim 4, **characterised in that** the at least one measuring device (39) is a current measuring device and the measurement value is the current of the at least one drive device (32).

6. Splicing device according to claim 4 or 5, **characterised in that** the at least one measuring device (39) is a voltage measuring device and the measurement value is the voltage of the at least one drive device (32).

7. Splicing device according to any one of claims 4 to 6, **characterised in that** the at least one measuring device (39) is a speed measuring device and the measurement value is the speed of the at least one drive device (32).

8. Method for splicing material webs comprising the steps
a. providing a first material roll (10) with a first material web (9) and at least one second material roll (12) with a second material web (11),
b. rolling the first material web (9) which can be joined into an endless material web (21) off the first material roll (10),
c. measuring at least one measurement value corresponding to the web tension of the endless material web (21) by means of at least one measuring device (39),
d. detecting the deviation in the web tension from a desired value for the web tension by means of the measurement value corresponding to the web tension in an electronic control device (36), **characterised by**
e. causing at least one change in the operating state of at least one processing device of at least one material web (9, 11, 21) arranged downstream of the first material roll (10), if a maximum permissible deviation is exceeded in amount, wherein the at least one change in operating state comprises the steps:
f. driving a cutting and joining device (19) for joining the material webs (9, 11) to the endless material web (21) by means of the control device (36),
g. connecting the second material web (11) to the first material web (9) to form the endless material web (21) by means of the cutting and joining device (19), and
h. rolling the second material web (11) off the second material roll (12).

9. Method according to claim 8, **characterised in that** the at least one change in operating state comprises deactivating the at least one processing device.

## Revendications

1. Dispositif de raccordement pour le raccordement de bandes de matériau comprenant
a. une première installation de déroulement (7) pour le déroulement d'une première bande de matériau (9) à partir d'un premier rouleau de matériau (10),
b. au moins une seconde installation de déroulement (8) pour le déroulement d'une seconde bande de matériau (11) à partir d'un second rouleau de matériau (12),
c. une installation de coupe et de raccordement (19) pour la réunion des bandes de matériau (9, 11) en une bande de matériau sans fin (21),
d. au moins un rouleau déflecteur (25) monté pouvant être tourné et déplacé, pour replier la bande sans fin de matériau (21),
e. au moins une installation d'entraînement (32) pour le déplacement du rouleau déflecteur (25),
f. au moins une installation de mesure (39) pour la mesure d'au moins une grandeur correspondant à une tension de la bande sans fin de matériau (21), et
g. au moins une installation de commande (36) celle-ci étant conçue de telle sorte
i. qu'une déviation de tension de bande par rapport à une valeur théorique de la tension de bande est détectable au moyen de la grandeur mesurée correspondant à la tension de bande, **caractérisé en ce que**
ii. pour un dépassement proportionnel d'une déviation maximale tolérable, au moins une variation de l'état de fonctionnement d'au moins une installation de traitement disposée après au moins l'une des installations de déroulement (7, 8) d'au moins une bande de matériau (9, 11, 21), peut être induite, et
h. où au moins la variation de l'état de fonctionnement pouvant être induite est un démarrage de l'installation de coupe et de liaison pour le raccordement des bandes de matériau (9, 11).

2. Dispositif de raccordement selon la revendication 1 **caractérisé en ce qu'**une variation de l'état de fonctionnement pouvant être apportée est au moins une désactivation de l'installation de traitement.

3. Dispositif de raccordement selon l'une des revendications 1 ou 2 **caractérisé en ce qu'**au moins un dispositif de mesure (39) est attenant à au moins un dispositif d'entraînement (32).

4. Dispositif de raccordement selon l'une des revendications de 1 à 3 **caractérisé en ce qu'**au moins le dispositif de mesure (39) est conçu de telle sorte qu'en tant que grandeur mesurée, une grandeur caractéristique de l'état du dispositif d'entraînement (32) peut au minimum être mesurée.

5. Dispositif de raccordement selon la revendication 4 **caractérisé en ce qu'**au moins un dispositif de mesure (39) est un dispositif de mesure d'électricité et que la grandeur mesurée est un courant dans au moins un dispositif d'entraînement (32).

6. Dispositif de raccordement selon les revendications 4 ou 5 **caractérisé en ce qu'**au moins un dispositif de mesure (39) est un dispositif de mesure de tension et que la grandeur mesurée est une tension d'au moins un dispositif d'entraînement (32).

7. Dispositif de raccordement selon l'une des revendications de 4 à 6 **caractérisé en ce qu'**au moins un dispositif de mesure (39) est un dispositif de mesure du nombre de tours et que la grandeur mesurée est le nombre de tours d'au moins un dispositif d'entraînement (32).

8. Procédé pour le raccordement de bandes de matériau en bandes comprenant les étapes de :
a. préparation d'un premier rouleau de matériau (10) avec une première bande de matériau (9) et au moins un second rouleau de matériau (12) avec une seconde bande de matériau (11),
b. déroulement de la première bande de matériau (9) à raccorder en une bande sans fin de matériau à partir du premier rouleau de matériau (10),
c. mesure d'au moins une grandeur mesurée correspondant à une tension de bande sans fin de matériau (21) à l'aide d'au moins un dispositif de mesure (39),
d. détection d'une déviation de la tension de bande par rapport à une valeur théorique de tension de bande au moyen de la grandeur mesurée correspondant à la tension de bande dans un dispositif de commande électronique (36), **caractérisé par**
e. la réalisation d'au moins une variation de l'état de fonctionnement d'au moins un dispositif de traitement disposé après le premier rouleau de matériau (10) pour au moins une bande de matériau (9, 11, 21), lorsqu'une déviation maximale tolérable est dépassée, où au moins une variation de l'état de fonctionnement comprend les étapes de :
f. la mise en route d'un dispositif de coupe et de raccordement (19) pour raccorder les bandes de matériau (9, 11) en une bande sans fin de matériau (21) au moyen du dispositif de commande (36),
g. le raccordement de la deuxième bande de matériau (11) avec la première bande de matériau (9) en une bande sans fin de matériau (21) au moyen du dispositif de coupe et de raccordement (19), et
h. le déroulement d'une seconde bande de matériau (11) à partir du second rouleau de matériau (12).

9. Procédé selon la revendication 8 **caractérisé en ce qu'**au moins une variation d'état de fonctionnement comprend une désactivation d'au moins un dispositif de traitement.
